# EUROPÄISCHE PATENTSCHRIFT

(11) **EP 0 141 044 B1**
(45) Veröffentlichungstag und Bekanntmachung des Hinweises auf die Patenterteilung: **14.06.1989**
(21) Anmeldenummer: 84108303.3
(22) Anmeldetag: 14.07.1984
(51) Int. Cl.: F02M 43/00, F02M 45/04

(54) **Kraftstoffeinspritzeinrichtung mit Vor- und Haupteinspritzung bei Brennkraftmaschinen**
Fuel injection device with main and pre-injection for internal-combustion engines
Dispositif d'injection de carburant avec pré-injection et injection principale dans un moteur à combustion interne

(30) Priorität: 26.08.1983 DE 3330774
(43) Veröffentlichungstag der Anmeldung: 15.05.1985
(73) Patentinhaber: ROBERT BOSCH GMBH, 70442 Stuttgart (DE)
(72) Erfinder: Sitter, Erhard, D-7240 Horb 1 (DE)

(56) Entgegenhaltungen:
- DD-A- 151 205
- DE-A- 2 834 633
- DE-A- 3 011 376
- DE-B- 1 252 001
- DE-B- 1 284 687
- DE-C- 596 917
- US-A- 2 537 087

## Beschreibung

### Stand der Technik

Die Erfindung geht aus von einer Kraftstoffeinspritzeinrichtung nach der Gattung des Patentanspruchs 1.

Bei einer bekannten Kraftstoffeinspritzeinrichtung dieser Art (DE-PS 596 917) wird für die Anwendungsfälle, einerseits zündunwilligen, von einer Hochdruck-Einspritzpumpe geförderten Hauptkraftstoff und andererseits von einer gesonderten Pumpe geförderten Zündkraftstoff oder zuerst eine Voreinspritzmenge und danach eine Haupteinspritzmenge desselben Kraftstoffs über eine hydraulische Hilfspumpe separaten Einspritzdüsen für Hauptkraftstoff und Zünd- bzw. Voreinspritzkraftstoff bei einem Dieselmotor zuzuführen, in der Hilfspumpe ein Voreinspritzkolben unter dem Förderdruck der Hochdruck-Einspritzpumpe von einem im Durchmesser größeren Kolben angetrieben, und der Voreinspritzkolben verdrängt dabei eine Zünd- bzw. Voreinspritzmenge aus einem ihm vorgelagerten Arbeitsraum zur separaten Voreinspritzdüse. Um den Hubweg des die Voreinspritzmenge verdrängenden Voreinspritzkolbens und damit die Voreinspritzmenge selbst während des Betriebs der Brennkraftmaschine einstellen zu können, verfügt der Voreinspritzkolben über einen seine Ausgangslage festlegenden Anschlag und damit über seinen Hub begrenzende Mittel zur Nutzhubeinstellung. Bei dieser bekannten Einspritzeinrichtung sind aber der Spritzabstand, d.h. die zeitliche Zuordnung von Vor- und Haupteinspritzung und die zuvor beschriebene Nutzhubeinstellung voneinander abhängig, und es läßt sich keine erwünschte konstante Voreinspritzmenge mit von dieser unabhängig einstellbarem Spritzabstand zur Haupteinspritzung einstellen. Es dürfte somit problematisch bzw. unmöglich sein, mit einer Einspritzeinrichtung dieser Art eine phasenrichtige Zuordnung von Vor- und Haupteinspritzung zu erzielen.

Allgemein ist es bekannt, daß unerwünschte Laufgeräusche bei Dieselmotoren auf die sehr schnelle Energiefreisetzung zu Beginn der Verbrennung zurückzuführen sind, so daß schon seit längerem versucht wird, die Verbrennung durch eine begrenzbare und zeitlich in wünschenswerter Weise zur Haupteinspritzung positionierbare Voreinspritzmenge einzuleiten und so die Verbrennungsgeschwindigkeit zu begrenzen. Die sich in diesem Zusammenhang anbietende Lösung der Anordnung von zwei kompletten, getrennten und parallel arbeitenden Einspritzsystemen ist aufwendig und nicht empfehlenswert, da zwei Pumpen, zwei Leitungen und zwei Einspritzdüsen erforderlich sind, ferner die notwendigen Synchronisierungs- und Steuermittel zwischen den beiden Systemen, deshalb sind Kraftstoffeinspritzeinrichtungen der gattungsgemäßen Bauart vorzuziehen, die aber in der bekannten Ausgestaltung die zuvor genannten Nachteile aufweisen.

Ziel der Erfindung ist es deshalb, bei einer Kraftstoffeinspritzeinrichtung der gattungsgemäßen Bauart außer einer exakt festgelegten Voreinspritzmenge einen präzise einstellbaren Abstand zwischen der Vor- und Haupteinspritzung, und zwar unabhängig voneinander, zu erreichen.

### Vorteile der Erfindung

Bei der erfindungsgemäßen Kraftstoffeinspritzeinrichtung mit den kennzeichnenden Merkmalen des Patentanspruchs 1 wird durch die angegebene Merkmalskombination erreicht, daß die Haupteinspritzung in einem präzise vorgebbaren Abstand zur Voreinspritzung erfolgt, der beliebig einstellbar ist. Da der von der Hochdruck-Einspritzpumpe aufgebaute Förderdruck anfänglich ausschließlich der Voreinspritzung dient, ausschließlich die Druckseite des Voreinspritzkolbens beaufschlagt und keine Druckteilung, wie bei anderen als der gattungsgemäßen Einrichtung üblich, von Anfang an erfolgt, ist es durch die Erfindung möglich, bei konstanter Voreinspritzmenge den genauen Spritzabstand zwischen Voreinspritzung und Haupteinspritzung sowie die Haupteinspritzmenge vorzugeben. Da entsprechend einem wesentlichen Merkmal vorliegender Erfindung der Zufluß des von der Hochdruck-Einspritzpumpe geförderten Kraftstoffs zur Haupteinspritzdüse überhaupt erst dann erfolgt, wenn der Voreinspritzkolben und der Speicherkolben jeweils ihren vorgegebenen Hub zurückgelegt haben, also, wenn nach Beendigung der Voreinspritzung beide Kolben an ihren Anschlägen angelangt sind, ergibt sich für die Haupteinspritzung eine hohe Einspritzgeschwindigkeit und ein entsprechend großer Druck. Die Notwendigkeit, zur Verhinderung der Haupteinspritzung während der Voreinspritzung eine Druckstufe vorzusehen, entfällt gänzlich. Vorteilhaft ist es ferner, daß die beiden, zur Realisierung vorliegender Erfindung vorgesehenen Kolben, nämlich Voreinspritzkolben und der den Spritzabstand durch seine Einstelldaten vorgebende Speicherkolben in zeitlicher Aufeinanderfolge vom Förderdruck der Hochdruck-Einspritzpumpe betätigt werden. Durch die Anordnung des vom ersten Teil des durch die Bewegung des Voreinspritzkolbens selbst aufgesteuerten Druckkanals gebildeten Querkanals wird der von der Hochdruck-Einspritzpumpe geförderte Kraftstoff nach Beendigung der Voreinspritzung jetzt dem Bereich der Haupteinspritzung zugeführt; es erfolgt also keine Druckteilung, sondern eine Druckweiterleitung, wobei beide Systeme (Bereich Voreinspritzung und Bereich Haupteinspritzung) immer vom vollen Druck beaufschlagt sind, so daß die bei üblicher Druckteilung sonst vorhandenen, gegenseitigen Beeinflussungen in beiden Systemen nicht mehr auftreten können.

Durch die in den Unteransprüchen aufgeführten Maßnahmen sind vorteilhafte Weiterbildungen und Verbesserungen der im Hauptanspruch angegebenen Kraftstoffeinspritzeinrichtung möglich. Besonders vorteilhaft ist gemäß den Merkmalen des Anspruchs 2 die achsparallele Anordnung des Voreinspritzkolbens zum Speicherkolben im gleichen Gehäuse, und zwar mit der sich hierdurch ergebenden Möglichkeit, den ersten Teil des Druckkanals strömungsgünstig, kurz und fertigungsgünstig auszubilden und diese Baugruppe an einer bezüglich der Leitungslängen und des vorhandenen Bauraums günstigen Stelle unterzubringen.

Mit den kennzeichnenden Merkmalen des Anspruchs 3 können der Ausweichhub des Speicherkolbens und die Vorspannkraft einer zugehörigen, die erforderliche Rückstellkraft erzeugenden Druckfeder getrennt voneinander eingestellt werden.

Schließlich ergibt sich ein besonderer Vorteil noch durch die im Kennzeichenteil des Anspruchs 4 angegebenen Merkmale, da durch diese bei ausschließlichem Voreinspritzbetrieb, wenn also der Kraftstoff für die Voreinspritzung und die Haupteinspritzung aus der gleichen Quelle stammen - im Gegensatz zum Zweistoffbetrieb - die Befüllung des Voreinspritzelementes aus dem im Haupteinspritzbereich gespeicherten Kraftstoffvolumen erfolgen kann.

Das erste, den Speicherkolben umfassende Merkmal aus dem Kennzeichenteil des Patentanspruchs 1 ist nur bezüglich der Verwendung eines Speicherkolbens zur Steuerung einer Voreinspritzung aus der US-A-2 537 087 bekannt. Dort dienen die zu zwei Ausführungsvarianten in den Figuren 3 und 4 beschriebenen Speicherkolben jedoch dazu, eine nicht abgesetzte, der Haupteinspritzung lediglich vorgelagerte Voreinspritzung derart zu beeinflussen, daß der Druckverlauf im wesentlichen konstant ist. Die Länge des Ausweichhubes bestimmt dort den direkten Übergang von der Voreinspritzung in die Haupteinspritzung (Punkt b in Figur 1). Ein gemäß der Erfindung genau einstellbarer und unabhängig von der Voreinspritzmenge vorgebbarer Spritzabstand ist bei dieser bekannten Kraftstoffeinspritzungseinrichtung gerade nicht gewünscht und wird damit auch nicht erzielt, sondern durch den Speicherkolben wird in erster Linie der Beginn oder Verlauf der Voreinspritzung gesteuert und die Haupteinspritzung ist von der Dauer der Voreinspritzung abhängig.

### Zeichnung

Ausführungsbeispiele der Erfindung sind in der Zeichnung dargestellt und werden in der nachfolgenden Beschreibung näher erläutert. Es zeigen
Fig. 1 eine erste, auch für die Anwendung im Zweistoffbetrieb geeignete Ausführungsform der Erfindung in grob schematisierter Darstellung und
Fig. 2 die hydraulisch angetriebene Voreinspritz-Hilfspumpe, die auch Teilelemente für die Haupteinspritzung enthält, entsprechend Fig. 1, im Querschnitt; Fig. 3 zeigt eine zweite, für die Anwendung im Zweistoffbetrieb nicht geeignete, in weiten Bereichen mit der Ausführungsform der

Fig. 1 übereinstimmende schematische Darstellung einer Kraftstoffeinspritzeinrichtung, bei der im Bereich der Haupteinspritzung gespeichertes Kraftstoffvolumen zur Befüllung des Voreinspritzelements verwendet werden kann und Fig. 4 im Schnitt die hydraulische Voreinspritz-Hilfspumpe aus Fig. 3, ebenfalls im Querschnitt. Beschreibung der Ausführungsbeispiele

Der Grundgedanke vorliegender Erfindung besteht darin, für die Bereiche Voreinspritzung und Haupteinspritzung getrennte, vom Förderdruck einer Hochdruck-Einspritzpumpe bewegte Kolben in Form eines Voreinspritzkolbens und eines Haupteinspritz-Speicherkolbens zu verwenden, wobei der Voreinspritzkolben durch seine Bewegung mindestens mittelbar die spätere Zuführung des von der Hochdruck-Einspritzpumpe mit hohem Druck geförderten Kraftstoff zum Bereich der Haupteinspritzung steuert, so daß als Folge dieser Maßnahme anfänglich der gesamte Förderdruck der Hochdruck-Einspritzpumpe dem Voreinspritzkolben und seiner Hubbewegung zugute kommt.

In Fig. 1 ist die Hochdruck-Einspritzpumpe allgemein mit 10 bezeichnet; sie ist in ihrem Ablauf von einer Nockenwelle 11 gesteuert und im übrigen von allgemein bekannter Ausführungsform, so daß hierauf nicht weiter eingegangen zu werden braucht. Das von der Hochdruck-Einspritzpumpe 10 über eine Druckleitung 12, in welche zur Gleichdruck-Entlastung zwei parallel geschaltete, jedoch gegenläufig öffnende Rückschlagventile 13 eingeschaltet sind, bei jedem Hub des Pumpenkolbens 10a geförderte Kraftstoffvolumen wird dieser von einer Niederdruck-Förderpumpe 14 über eine Förderleitung 15 zugeführt. Über eine weiterführende Verbindungsleitung 15a gelangt der gleiche, von der Niederdruck-Förderpumpe 14 geförderte Kraftstoff auch in den Bereich der Voreinspritzung. Diese Verbindungsleitung 15a entfällt jedoch bei Anwendung vorliegender Erfindung auf den Zweistoffbetrieb, bei welchem der Brennkraftmaschine beispielsweise über eine Voreinspritzdüse zunächst Zündkraftstoff und anschließend im Verlauf der Haupteinspritzung über eine Haupteinspritzdüse zündunwilliger Kraftstoff zugeführt wird, und wird ersetzt durch eine separate Förderleitung 15', die in Fig. 1 gestrichelt dargestellt ist und über welche von einer in diesem Fall dann vorgesehenen zweiten Niederdruck-Förderpumpe 14' aus einem separaten Tank 16 Zündkraftstoff zugeführt wird.

In Fig. ist die Voreinspritzdüse mit 17, die Haupteinspritzdüse mit 18 und die hydraulische, vom Förderdruck der Hochdruck-Einspritzpumpe angetriebene Hilfspumpe mit 19 bezeichnet; Rücklaufleitungen in einen Tank 21, aus dem die erste Niederdruck-Förderpumpe 14 ihren Kraftstoff entnimmt, tragen das Bezugszeichen 20. Bei Anwendung auf den Zweistoffbetrieb ist für die Voreinspritzdüse eine separate Rücklaufleitung 20' vom Rücklauf der Voreinspritzdüse 17 in den anderen Tank 16 selbstverständlich noch vorgesehen. Dabei entfällt der zwischen zwei Schnittstellen S1 liegende Teil der Verbindungsleitung 15a, und die an die Voreinspritzdüse 17 angeschlossene Rücklaufleitung 20 ist an der Schnittstelle S2 getrennt.

Im Gehäuse 22 der hydraulischen Voreinspritz-Hilfspumpe 19 sind zwei Systeme in räumlicher Zuordnung, vorzugsweise nebeneinander achsparallel versetzt angeordnet, die in ihrem Funktionsablauf zeitlich hintereinandergeschaltet sind. Es handelt sich um ein erstes System 23, zuständig für die Voreinspritzung und ein zweites System 24, zuständig für die Haupteinspritzung. Wie aus dem in Fig. 2 in größerem Detail gezeigten Darstellung erkennbar, umfaßt das Voreinspritzsystem 23 einen Kolben 25 für Voreinspritzung, der in einer abgestuften Bohrung 26 des Gehäuses 22 gleitverschieblich gelagert ist. Die Druckseite des Kolbens 25 ist abgeschlossen von einem Druckanschluß 27, der mit der von der Hochdruck-Förderpumpe 10 kommenden Druckleitung 12 verbunden ist. Der Kolben 25 erstreckt sich mit einem Federteller 28 in einen erweiterten Arbeitsraum 29, in welchem auch eine Vorspannungsfeder 30, als Druckfeder ausgebildet, angeordnet ist, die den Kolben an seinen in der Darstellung der Fig. 2 linksseitigen Anschlag drückt. Der Kolben 25 kann über den Federteller 28 hinaus eine Verlängerung 31 aufweisen, die eine Drosselstelle 32 enthält, die Teil einer Kolbenlängsbohrung 33 ist, die den Arbeitsraum 29 mit einer in eine Ringnut 34 am Kolben einmündende Querbohrung 35 verbindet. Der Zuflußanschluß für den Niederdruck-Förderpumpenzulauf ist mit 36 bezeichnet. Die aus dem Arbeitsraum 29 des Voreinspritzkolbens 25 verdrängte Voreinspritzmenge fließt über einen Druckanschluß 37 zur Voreinspritzdüse 17 (Fig. 1).

In der in Fig. 2 dargestellten Ausgangsposition des Voreinspritzkolbens 25 (Anschlag links, bewirkt durch die Anlage beispielsweise des Federtellers 28 an einer durch die Stufenbohrung 26 gebildeten Schulter 26a oder durch Anlage einer Druckfläche des Kolbens am eingeschraubten Druckanschluß 27) überdeckt und sperrt daher der Voreinspritzkolben 25 selbst einen im Sinne einer späteren Druckteilung zum Haupteinspritzsystem 24 weiterführenden, inneren Druckkanal 38, dessen erster Teil von einer Querbohrung bzw. von einem ersten Querkanal 38a gebildet ist.

Das Haupteinspritzsystem 24 umfaßt einen in einer Bohrung 39 gleitverschieblich gelagerten Speicherkolben 40, der in seine in der Zeichenebene rechte Ausgangsposition von einer Druckfeder 41 gepreßt ist, die an der Kolbenrückfläche anliegt und sich im weiterführenden Bohrungsgrund einer Gewindehülse 42 abstützt, welche ihrerseits in einen im Durchmesser erweiterten und ein Innengewinde aufweisenden Teilbereich 43 der Bohrung 39 eingeschraubt ist. Durch eine Innenbohrung 44 mit Gewinde in der Gewindehülse 42 erstreckt sich als ein Einstellmittel eine Einstellschraube 45, so daß durch stärkeres oder schwächeres Einschrauben der Einstellschraube 45 der Abstand ihres einen einen Anschlag 45a bildenden Endes zum Kolbenende und damit der vom Speicherkolben 40 bei Einwirken des Förderdrucks der Hochdruck-Einspritzpumpe zurückgelegte Hub eingestellt werden kann. Fixiert werden Gewindehülse 42 und Einstellschraube 45 mit Hilfe von entsprechenden Kontermuttern 46 und 47.

Eine Druckleitung 48 verbindet den vom Bohrungsgrund der Bohrung 39 gebildeten Arbeitsraum 39a des Speicherkolbens 40 mit dem in der Zeichnung nicht dargestellten Druckanschluß für die Haupteinspritzung, der in das bei 49 gezeigte Anschlußgewinde eingeschraubt wird. Die Druckleitung 48 bildet dabei einen zweiten Teil des Druckkanals 38.

Unter Zugrundelegung des soeben beschriebenen, mechanischen Aufbaus ergibt sich dann folgende Funktion. Die von der Hochdruck-Einspritzpumpe 10 geförderte Kraftstoffmenge drückt zunächst den Voreinspritzkolben 25, und zwar auschließlich diesen, da sie lediglich auf diesen einwirken kann, gegen die Federkraft seiner Vorspannungsfeder 30 in der Zeichenebene nach rechts und bewirkt die Verdrängung einer vorgegebenen konstruktiv festlegbaren Voreinspritzmenge aus dem Arbeitsraum 29 zur Voreinspritzdüse 17. Die Voreinspritzung beginnt in dem Moment, in welchem ein sich an die Ringnut 34 anschließender Steg 50 am Voreinspritzkolben 25 eine Zulaufbohrung 36a von der Niederdruck-Förderpumpe 14 überdeckt und dauert mit fortschreitendem Hub des Voreinspritzkolbens 25 so lange an, bis der Steg 50 diese Bohrung 36a wieder freigibt, so daß sich über die Ringnut 34 eine Entlastung des Arbeitsraums 39a ergibt. Aufgrund dieser Aufsteuerung durch den Voreinspritzkolben 25 selbst ergibt sich eine bestimmte Voreinspritzmenge Qᵥₑₒ Während des Hubs des Voreinspritzkolbens 25, vorzugsweise nach der Aufsteuerung bzw. nach Spritzende der Voreinspritzung wird vom angetriebenen Voreinspritzkolben 25 der Druckkanal 38 als Verbindungsbohrung zwischen den beiden Systemen 23 und 24 freigegeben. Der Speicherkolben 40 übernimmt nunmehr eine Mengenspeicherung der von der Hochdruck-Förderpumpe 10 geförderten Kraftstoffmenge, indem er gegen den auf ihn einwirkenden Federdruck seinen Hub bis zum Auflaufen auf den von der Einstellschraube 45 gebildeten Anschlag 45a durchführt. Erst dann steigt der Druck zur Haupteinspritzdüse 18 entsprechend an und die Haupteinspritzung beginnt. Das Auflaufen des Speicherkolbens 40 auf den Anschlag 45a und die hierdurch aufgenommene Kraftstoffmenge sorgt somit für den erforderlichen Spritzabstand (beispielsweise 7 bis 8° NW) während welchem die Hochdruck-Einspritzpumpe 10 als Haupteinspritzpumpe weiter fördert. Nach Beendigung der Haupteinspritzung (Aufsteuern der Hochdruck-Einspritzpumpe) wird die insgesamt gespeicherte Kraftstoffmenge durch die Rückstellfedern 41 und 30 beider Systeme dann entweder in die Haupteinspritzpumpe 10 zurückgedrückt; sie kann aber auch als Füllungsmenge für die Voreinspritzung verwendet werden, was weiter unten anhand der Darstellung der Fig. und 4 erläutert wird. Da anfänglich der volle Druck des von der Hochdruck-Einspritzpumpe geförderten Kraftstoffs ausschließlich auf den Voreinspritzkolben 25 einwirkt, ist eine Druckübersetzung im Bereich der Voreinspritzung entbehrlich; dennoch wird durch die durch die Erfindung getroffene Anordnung ein großes Schluckvolumen sichergestellt, welches durch die Position der Einstellschraube 45 beliebig variierbar ist im Sinne eines veränderbaren Spritzabstands. Die Drossel 32 im Längskanal 33 des Voreinspritzkolbens 25 ist zweckmäßigerweise nicht zu eng gewählt, um die unmittelbare Entlastung des Arbeitsraums 29 beim Überlaufhub sicherzustellen.

Da das in den Fig. und 4 gezeigte Ausführungsbeispiel wesentliche Komponenten und Funktionsmerkmale des ersten Ausführungsbeispiels identisch übernimmt, sind solche identischen Teile mit gleichen Bezugszeichen versehen und es wird im folgenden auch nur auf die jeweiligen Unterschiede genauer eingegangen. Geringfügig abweichende Teile sind gleich bezeichnet und mit Indexstrichen versehen.

Die Ausführungsform der Fig. 3 und 4 ist für die Verwendung beim Zweistoffbetrieb nicht geeignet; es ist nur eine einzige Druckleitung 12 vorgesehen, die von der Hochdruck-Förderpumpe 10 zur hydraulischen Hilfspumpe 19" führt. Eine gesonderte Niederdruck-Versorgungsleitung von der hier nur noch die Hochdruck-Einspritzpumpe versorgenden Niederdruck-Förderpumpe 14 zur Hilfspumpe 19" ist entbehrlich. Es ist lediglich eine über ein Rückschlagventil 51 abgesicherte Lecköl-Rückflußleitung 52 vom Voreinspritzsystem 23" etwa bis zum Lecköl-Anschluß an die Rücklaufleitung 20" der Voreinspritzdüse 17 erforderlich, da als Füllungsmenge für die Voreinspritzung die gespeicherte Kraftstoffmenge verwendet wird, die der Speicherkolben 40 des Haupteinspritzsystems 24" nach dem Förderhub der Hochdruck-Einspritzpumpe 10 aus seinem Arbeitsraum 39a verdrängt. Zu diesem Zweck ist als Querverbindung ein zweiter Querkanal 54 zurück vom Haupteinspritzsystem 24" zum Voreinspritzsystem 23" vorgesehen, der einen Abzweig von der Druckleitung 48 des Haupteinspritzsystems 24" mit einer geeigneten Einmündungsstelle in der Kolbenführung für den Voreinspritzkolben 25 verbindet, so daß in der Ausgangsposition vor dem Förderhub der Hochdruck-Einspritzpumpe 10 das Voreinspritzsystem 23" die erforderliche Kraftstoffmenge aufnehmen und seinem Arbeitsraum 29 zuführen kann.

Bei der detaillierten Darstellung der Fig. ist dieser zweite Querkanal 54 so dargestellt, daß er in der Ausgangsposition des Voreinspritzkolbens 25 im Bereich der Ringnut 34 einmündet. Axial zum Arbeitsraum 29 hin versetzt ist die mit dem Rückschlagventil 51 versehene Lecköl-Rückflußleitung 52 an die Kolbenführung für den Voreinspritzkolben 25 angeschlossen. Das vom Speicherkolben 40 des Haupteinspritzsystems 24" verdrängte Kraftstoffvolumen gelangt daher über die Quer- und Längsbohrungen 35, 33 im Kolben 25 in den Arbeitsraum 29, wobei die Aufsteuerung zur Bestimmung der Voreinspritzmenge entweder durch die Verbindung der Lecköl-Rückflußleitung 52 über die Ringnut 34 mit Querbohrung 35 zum Kolbenlängskanal 33 und Arbeitsraum 29 vorgenommen werden kann, oder dadurch, daß der Voreinspritzkolben 25, nachdem er den ersten Querkanal 38a aufgesteuert hat, an einem Anschlag 53 aufläuft. Die restlichen Elemente der in Fig. 4 gezeigten Hilfspumpe entsprechen der Darstellung der Fig. 2 nach Funktion und Wirkung, so daß diese nicht weiter erläutert und auch nicht mit Bezugszeichen versehen zu werden brauchen.

## Patentansprüche

1. Kraftstoffeinspritzeinrichtung mit Vor- und Haupteinspritzung bei Brennkraftmaschinen, insbesondere Dieselbrennkraftmaschinen, mit einer von einer Hochdruck-Einspritzpumpe (10) mit einer Haupteinspritzmenge versorgten Haupteinspritzdüse (18) und einer hydraulischen, vom Förderdruck der Hochdruck-Einspritzpumpe angetriebenen Voreinspritz-Hilfspumpe (19, 19"), die einen Voreinspritzkolben (25) und einen diesem vorgelagerten Arbeitsraum (29) enthält, welchem unter Niederdruck stehender Kraftstoff zugeführt und aus welchem die Voreinspritzmenge zu einer Voreinspritzdüse (17) verdrängt wird, ferner mit Mitteln zur Nutzhubeinstellung des Voreinspritzkolbens (25) und damit zur Vorgabe der Voreinspritzmenge (Q_{VE}), wobei der Voreinspritzkolben (25) so angeordnet und gelagert ist, daß unter Vermeidung einer anfänglichen Druckteilung der von der Hochdruck-Einspritzpumpe (10) erzeugte Förderdruck ausschließlich auf den Voreinspritzkolben (25) einwirkt und erst durch dessen Hubbewegung nachfolgend über einen Druckkanal (38) zur Haupteinspritzdüse (18) freigegeben wird, dadurch gekennzeichnet, daß unabhängig vom Voreinspritzkolben (25) und mechanisch von diesem getrennt ein Speicherkolben (40) für die Bestimmung eines durch ein Einstellmittel vorgebbaren Spritzabstandes zwischen Voreinspritzung und Haupteinspritzung vorgesehen ist, daß ein erster Teil des Druckkanals (38) von einem in der Ausgangsposition des Voreinspritzkolbens (25) von diesem zunächst verdeckten und daher abgesperrten Querkanal (38a) zu dem dem Speicherkolben (40) vorgelagerten Arbeitsraum (39a) gebildet ist, der dann freigegeben wird, wenn der Voreinspritzkolben (25) seinen Arbeitshub zur Verdrängung der Voreinspritzmenge zurückgelegt hat und daß als Mittel zur Bestimmung der Voreinspritzmenge eine Ringnut (34) am Voreinspritzkolben (25) vorgesehen ist, die nach vorgegebenem Hub dessen Arbeitsraum (29) durch Aufsteuerung in einen Niederdruck-Förderpumpenzulauf (Förderleitung 15, 15') oder in eine Lecköl-Rückflußleitung (52) entlastet.

2. Kraftstoffeinspritzeinrichtung nach Anspruch 1, dadurch gekennzeichnet, daß der Voreinspritzkolben (25) und der unter dem Förderdruck der Hochdruck-Einspritzpumpe (10) vor Einspritzbeginn der Haupteinspritzung bis auf einen einstellbaren Anschlag (45a) unter Aufnahme eines vorgebbaren Schluckvolumens zurückweichende Speicherkolben (40) achsparallel zueinander versetzt im gleichen Gehäuse (22) angeordnet sind.

3. Kraftstoffeinspritzeinrichtung nach Anspruch 1 oder 2, dadurch gekennzeichnet, daß als Einstellmittel zur Einstellung des gewünschten Spritzabstandes zwischen Voreinspritzung und Haupteinspritzung eine in einer ihrerseits verstellbaren Gewindehülse (42) gelagerte Einstellschraube (45) vorgesehen ist, deren Abstand zur Speicherkolbenrückseite verstellbar ist.

4. Kraftstoffeinspritzeinrichtung nach einem der Ansprüche 1 bis 3, dadurch gekennzeichnet, daß ein zweiter Querkanal (54) vorgesehen ist, der den Arbeitsraum (39a) des Speicherkolbens (40) mindestens indirekt derart mit dem Arbeitsraum (29) des Voreinspritzkolbens (25) verbindet, daß die durch das Zurückweichen des Speicherkolbens (40) gespeicherte Kraftstoffmenge die Füllungsmenge für die Voreinspritzung beim nächsten Hub liefert.

## Claims

1. Fuel injection device with main and pre-injection for internal-combustion engines, particularly diesel internal-combustion engines, having a main injection nozzle (18) supplied with a main injection quantity by a high-pressure injection pump (10), and having a hydraulic pre-injection auxiliary pump (19, 19") driven by the delivery pressure of the high-pressure injection pump, which comprises a pre-injection piston (25) and a chamber (29) upstream of the same, to which fuel at low pressure is fed and out of which the pre-injection quantity is displaced to a pre-injection nozzle (17), also having means for the effective stroke adjustment of the pre-injection piston (25) and thus to prescribe the pre-injection quantity (Q_{VE}), the pre-injection piston (25) being arranged and mounted so that, initial pressure division being avoided, the delivery pressure generated by the high-pressure injection pump (10) influences explicitly the pre-injection piston (25) and is subsequently released only by its stroke movement through a pressure duct (38) to the main injection nozzle (18), characterized in that an accumulator piston (40) for the determination of a spray interval, prescribable by an adjusting means, between pre-injection and main injection is provided independently of the pre-injection piston (25) and mechanically separately therefrom, that a first part of the pressure duct (38) is formed by a cross duct (38a) masked initially by the pre-injection piston (25) in its initial position and therefore shut-off from the chamber (39a) upstream of the accumulator piston (40), which is released when the pre-injection piston (25) has travelled its work stroke to displace the pre-injection quantity, and that an annular groove (34) on the pre-injection piston (25), which after the prescribed stroke relieves its chamber (29) by opening into a low-pressure delivery pump inlet (delivery pipe 15, 15') or into a leakage oil return pipe (52), is provided as means to determine the pre-injection quantity.

2. Fuel injection device according to Claim 1, characterized in that the pre-injection piston (25) and the accumulator piston (40) which yields under the delivery pressure of the high-pressure injection pump (10) before the injection start of the main injection as far as an adjustable stop (45a) whilst receiving a prescribable absorption volume are arranged axially parallel mutually staggered in the same housing (22).

3. Fuel injection device according to Claim 1 or 2, characterized in that an adjusting screw (45) mounted in a respectively adjustable screw threaded sleeve (42), and the interval of which to the accumulator piston rear side is adjustable, is provided as adjusting means to adjust the required spray interval between pre-injection and main injection.

4. Fuel injection device according to one of Claims 1 to 3, characterized in that a second cross duct is provided which connects the chamber (39a) of the accumulator piston (40) at least indirectly to the chamber (29) of the pre-injection piston (25) so that the quantity of fuel accumulated by the yielding of the accumulator piston (40) supplies the charge quantity for the pre-injection at the next stroke.

## Revendications

1. Dispositif d'injection de carburant comportant une pré-injection et une injection principale, en particulier sur des moteurs Diesel, avec une tuyère d'injection principale (18) alimentée par une pompe à injection à haute pression (10) avec une quantité d'injection principale, et une pompe hydraulique de pré-injection (19, 19") entraînée par la pression d'alimentation de la pompe à injection à haute pression qui comporte un piston de pré-injection (25) et une chambre de travail (29) placée en avant de celui-ci, à laquelle parvient du carburant se trouvant sous basse pression et à partir de laquelle la quantité de pré-injection est déplacée vers une tuyère de pré-injection (17), en outre des moyens de réglage de la course utile du piston de pré-injection (25) et par là, la donnée de la quantité de pré-injection (Qᵥₑ), où le piston de pré-injection (25) est placé et repose, de telle sorte qu'en évitant une répartition de pression initiale de la pression d'alimentation produite par la pompe à injection à haute pression (10) agit exclusivement sur le piston de pré-injection (25) et est d'abord libérée ultérieurement par sa course par un canal sous pression (38), caractérisé en ce que, indépendamment du piston de pré-injection (25) et séparé mécaniquement de ce dernier, on prévoit un piston d'accumulation (40) pour la détermination d'un intervalle d'injection prédétermi- nable par un dispositif de réglage entre la pré-injection et l'injection principale, en ce qu'une première partie du canal sous pression (38) est formée par un canal transversal (38a) d'abord recouvert et de ce fait bloqué vers la chambre de travail (39a) placée en avant du piston d'accumulation (40), la chambre étant ensuite dégagée quand le piston de pré-injection (25) a refait sa course de travail pour déplacer la quantité de pré-injection et en ce que comme moyen de détermination de la quantité de pré-injection, on prévoit une gorge annulaire (34) sur le piston de pré-injection (25) qui après une course prédéterminée décharge sa chambre de travail dans un circuit de pompe d'alimentation à basse pression (canalisation d'alimentation 15, 15') ou dans une canalisation de fuite d'huile (52).

2. Dispositif d'injection de carburant selon la revendication 1, caractérisé en ce que le piston de pré-injection (25) et le piston d'accumulation (40) reculant sous l'effet de la pression d'alimentation de la pompe à injection à haute pression (10) depuis le début de l'injection jusqu'à une butée (45a) réglable par réception d'un volume de cylindrée déplacés selon des axes parallèles l'un à l'autre sont disposés dans le même carter.

3. Dispositif d'injection de carburant selon la revendication 1 ou 2, caractérisé en ce que comme moyen pour le réglage de l'intervalle d'injection souhaité entre la pré-injection et l'injection principale, on prévoit une vis de réglage (45) supportée dans une douille filetée réglable de son côté dont la distance par rapport au côté arrière du piston d'accumulateur est réglable.

4. Dispositif d'injection de carburant selon l'une des revendications 1 à 3, caractérisé en ce qu'on prévoit un second canal transversal qui relie la chambre de travail (39a) du piston d'accumulation (40) au moins indirectement à la chambre de travail (29) du piston de pré-injection (25), de telle sorte que la quantité de carburant alimentée par le retour du piston d'accumulation (40) délivre la quantité de remplissage pour la pré-injection lors de la course venant juste après.
